# FASCICULE DE BREVET EUROPEEN

(11) **EP 0 354 602 B1**
(45) Date de publication et mention de la délivrance du brevet: **03.01.1996**
(21) Numéro de dépôt: 89201430.9
(22) Date de dépôt: 05.06.1989
(51) Int. Cl.: D06B 23/04

(54) **Bobine de teinture axialement déformable**
Axial verformbare Färbhülse
Axially yieldable dye tube

(30) Priorité: 16.06.1988 IT 8559688
(43) Date de publication de la demande: 14.02.1990
(73) Titulaire: NUOVA SACCARDO COOP. PRODUTTORI A R.L., I-36015 Schio (Vicenza) (IT)
(72) Inventeur: Marcante, Pietro, I-36014 Santorso Vicenza (IT); Carestiato, Antonio, I-36015 Schio Vicenza (IT); Dalla Guarda, Giovanni, I-36036 Pieve di Torrebelvicino Vicenza (IT)
(74) Mandataire: Bettello, Luigi, Dott. Ing.

(56) Documents cités:
- EP-A- 0 257 268
- EP-A- 0 315 285
- FR-A- 1 544 298
- FR-A- 2 024 191
- FR-A- 2 212 769
- US-A- 4 331 305

## Description

La présente invention a pour but de réaliser une bobine déformable destinée à la teinture des filés, dont la caractéristique de nouveauté réside dans le fait de pouvoir se comprimer sous la poussée des bobines supérieures et du couvercle de l'autoclave, jusqu'à une valeur minimale pré-établie.

Le document EP-A-0 257 268 décrit une bobine déformable pour teinture réalisée avec des parois massives qui comprend des couches rigides et des couches déformables. Les couches déformables présentent des fentes ovales inclinées qui ne permettent qu'une faible déformation.

On sait que les bobines actuellement utilisées pour supporter les bobineaux de filés destinés à être engagés sur les bâtons spécialement employés dans les cuves autoclaves de teinture présentent une structure déformable qui permet auxdits bobineaux d'être comprimés aussi bien sous l'action du poids des bobines superposées que sous l'effet de la fermeture du couvercle supérieur de la cuve.

L'expérience a permis de vérifier que les bobines porte-bobineaux superposées sur un même bâton sont comprimées de manière différente les unes des autres ; plus particulièrement les bobineaux des couches inférieures sont plus comprimés que ceux des couches supérieures, ne serait-ce que par le poids plus important des bobineaux superposés, en donnant lieu à des différences quant à la quantité de colorant absorbée par chaque bobineau, ce qui entraîne des défauts d'uniformité dans la teinture du filé.

Ces inconvénients sont évités moyennant l'adoption de la bobine déformable suivant l'invention telle que définie à la revendication 1 et qui, étant réalisée à l'aide de couches alternées déformables, respectivement rigides, ne peut, lorsqu'elle est comprimée, se déformer au-delà d'une limite maximale déterminée.

En pratique, sous l'effet du poids des bobines supérieures et surtout sous l'action de fermeture du couvercle de la cuve autoclave, les couches déformables de la bobine sont complètement comprimées alors que les couches rigides ne subissent aucune modification, si bien que la bobine diminue en hauteur jusqu'à une valeur minimale au-delà de laquelle elle ne peut aller.

L'ensemble des bobines engagées sur le même bâton se déforme ainsi jusqu'à une valeur identique en hauteur, en permettant de la sorte une uniformité de la teinture du filé enroulé sur les bobineaux.

L'invention va maintenant être décrite de manière plus détaillée avec l'aide du dessin annexé, dans lequel :
- Fig. 1 est une vue de côté d'une bobine élastique porte-bobineaux pour teinture, représentée à la position de sa plus forte extension.

Fig. 2 montre la même bobine à la position de compression maximale.

Comme on peut plus particulièrement le relever en fig. 1, la bobine porte-bobineaux suivant l'invention comprend des couches rigides 1 alternées avec des couches déformables 2.

Les couches 1 comportent en fait des tiges verticales 3 qui s'étendent entre deux anneaux adjacents 4 et 5, suivant une direction parallèle à l'axe central de la bobine.

Entre l'anneau 5 et l'anneau subséquent 6 sont disposés des éléments flexibles 7 conformés pour présenter un profil en V, avec le sommet arrondi positionné au niveau d'un anneau intermédiaire 8.

La couche comprise entre les anneaux 5 et 6 peut de ce fait être comprimée sous l'action du poids des bobineaux superposés et également lors de la fermeture du couvercle de la cuve autoclave, jusqu'à être amenée à l'état illustré en fig. 2 où l'on peut noter que les éléments 7 compris entre les deux anneaux 5 et 6 et présentant à l'origine un profil en V, affectent un profil en U qui lors de la compression maximale prend appui par ses côtés contre les bords de l'anneau 8, tandis que les couches adjacentes de la bobine ne subissent aucune déformation, les tiges 3 restant à la position verticale.

En définitive, la hauteur de la bobine ne peut être réduite au-dessous de celle qui est visible en fig. 2, si bien que les bobineaux montés sur les différentes bobines engagés sur un même bâton subissent une compression et par là une déformation uniformes.

On conçoit de ce fait les avantages qui sont obtenus à l'aide des bobines suivant l'invention, lesquelles permettent d'obtenir sur le filé enroulé sur les bobineaux un effet de teinture parfaitement uniforme.

## Revendications

1. Bobine déformable pour teinture, comprenant des couches rigides (1) et des couches déformables (2) successivement alternées, caractérisée en ce que les couches déformables sont composées d'éléments flexibles (7) en forme de V, avec le sommet arrondi positionné au niveau d'un anneau intermédiaire (8) pouvant se comprimer jusqu'à être réduites à une valeur minimale pré-établie tandis que les couches rigides (1) composées de tiges verticales présentent une hauteur invariable même à la suite de la pression exercée par les bobines supérieures engagées sur le même bâton, et/ou sous l'effet de la fermeture du couvercle de la cuve autoclave, de telle sorte que la bobine ne puisse se déformer en hauteur au-dessous d'une valeur minimale déterminée, afin que l'ensemble des bobines montées sur le même bâton assurent la même hauteur minimale, permettant ainsi une teinture uniforme du filé enroulé sur les bobines.

## Patentansprüche

1. Verformbare Spule zum Färben, enthaltend einander abwechselnde starre Schichten (1) und verformbare Schichten (2), dadurch gekennzeichnet, daß die verformbaren Schichten aus V-förmigen flexiblen Elementen (7) mit abgerundeter auf dem Niveau eines Zwischenrings (8) angeordneter Spitze zusammengesetzt sind, die sich bis auf einen vorbestimmten reduzierten Minimalwert komprimieren lassen, während die starren Schichten (1), die aus vertikalen Stäben zusammengesetzt sind, eine unveränderbare Höhe aufweisen, sogar unter dem Druck, der von den oberen auf ein und denselben Stab aufgesteckten Spulen ausgeübt wird, und/oder unter der Schließwirkung des Deckels der Autoklavenwanne, derart, daß sich die Spule nicht unterhalb eines vorbestimmten Minimalwertes in der Höhe verformen kann, damit sämtliche auf denselben Stab aufgesteckten Spulen die gleiche Minimalhöhe haben und somit eine gleichmäßige Einfärbung des auf die Spulen aufgewickelten Garns gestatten.

## Claims

1. Deformable package for dyeing, comprising alternate rigid layers (1) and deformable layers (2), characterised in that the deformable layers are composed of V-shaped flexible elements (7), with the rounded tip positioned level with an intermediate ring (8), adapted to be compressed until they are reduced to a preset minimum value, whereas the rigid layers (1) composed of vertical rods are invariable in height even after pressure has been exerted by the upper packages fixed on the same bar, and/or under the effect of closing the lid of the autoclave, such that the package can no longer be deformed heightwise below a given minimum value, in order that all the packages mounted on the same bar present the same minimum height, thereby enabling the thread wound onto the packages to be dyed evenly.
